# EUROPÄISCHE PATENTSCHRIFT

(11) **EP 0 219 738 B1**
(45) Veröffentlichungstag und Bekanntmachung des Hinweises auf die Patenterteilung: **04.07.1990**
(21) Anmeldenummer: 86113594.5
(22) Anmeldetag: 02.10.1986
(51) Int. Cl.: B65H 49/26, D01H 1/10

(54) **Spulenhalter**
Supporting device for bobbins
Support pour bobines

(30) Priorität: 19.10.1985 DE 3537338
(43) Veröffentlichungstag der Anmeldung: 29.04.1987
(73) Patentinhaber: Palitex Project-Company GmbH, D-47804 Krefeld (DE)
(72) Erfinder: Stenmans, Heinz, D-4155 Grefrath 1 (DE)
(74) Vertreter: Sroka, Peter-Christian, Dipl.-Ing.

(56) Entgegenhaltungen:
- CH-A- 513 072

## Beschreibung

Die Erfindung betrifft einen Spulenhalter, bestehend aus einem lose und herausnehmbar in einen Spulenträger einzusetzenden, rohrförmigen Aufnahmekörper, dessen unteres Ende mit einer radial vorstehenden Stütze für eine Spulenhülse versehen ist.

Ein in der DE-PS 15 60 257 beschriebener Spulenhalter dieser Art besteht aus einem eine vorgegebene Länge aufweisenden, hohlzylindrischen Aufnahmekörper, der an seinem unteren Ende mit einem radial nach außen gerichteten Stützflansch für eine Spulenhülse versehen ist.

In der Praxis sind oftmals Höhenverstellungen des Spulenhalters bzw. bestimmte Höhenstellungen der von dem Spulenhalter getragenen Spulen erforderlich, weil die Spulenhalterlänge bzw. die Höhenstellung der einzelnen Spulen in direktem Zusammenhang mit den Ablaufverhältnissen der Garne von den Spulen steht.

Derartige Höhenverstellungen bzw. unterschiedliche Höhenstellungen sind bei dem Spulenhalter gemäß der DE-PS 15 60 257 nicht möglich.

Der Erfindung liegt die Aufgabe zugrunde, einen in der Konstruktion und in der Handhabung einfachen Spulenhalter insbesondere für die Doppel-oder Mehrfachaufsteckung von Spulen zu schaffen, der unterschiedliche Höhenverstellungen bzw. unterschiedliche Höhenstellungen von Spulen und in einfacher Weise eine Anpassung an unterschiedliche Spulenlängen ermöglicht.

Zur Lösung dieser Aufgabe ist der erfindungsgemäße Spulenhalter dadurch gekennzeichnet, daß der Aufnahmekörper ein in der Länge veränderliches Rohrsystem ist. Gemäß einer bevorzugten Ausführungsform enthält der Aufnahmekörper mindestens ein mit einem flachen Gewinde versehenes Gewinderohr. Ein solches Rohr läßt sich vorzugsweise aus Kunststoff nach dem Extrudierverfahren herstellen, wobei die gewünschte Spulenhalter- bzw. Adapterhöhe vom laufenden Meter abgelängt werden kann.

Der Aufnahmekörper kann mit einem Zwischenstück gearbeitet werden, das mit einem Gewinde versehen und zwischen je zwei Gewinderohrstücke eingeschraubt werden kann, wodurch Höhenverstellungen des Spulenhalters (Adapters) möglich sind.

Gemäß einer weiteren Ausführungsform ist der Aufnahmekörper ein in unterschiedlichen Längen arretierbares Teleskoprohr.

Der entscheidende Vorteil des erfindungsgemäßen Spulenhalters besteht darin, daß Spulenhalter bzw. der Adapter den auf einfachste Weise unterschiedlichsten Anforderungen der aufzusteckenden Spulen - Durchmesser und Höhe der Spulen - angepaßt werden kann.

Dem Spulenhalter können für den Einsatz an Doppeldraht-Zwimspindeln die verschiedensten Fadenablauf- oder aber auch Fadeneinlaufhilfen hinzugefügt werden.

In das Gewinderohr kann als Fuß des Spulenhalters eine mit einem äußeren Stützflansch versehene Gewindehülse eingeschraubt werden. Der Spulenhalterfuß kann auch gleichzeitig die Basiszentrierung für eine auf den Spulenhalter aufgesetzte Spule darstellen.

Auf den Spulenhalter bzw. den Aufnahmekörper können gemäß weiterer Erfindung in bliebiger Höhe Zentrierringe aufgeschraubt werden.

Ein in das obere Ende des Aufnahmekörpers eingeschraubtes mit einer Hohlachse versehenes Kopfstück ist vorzugsweise an seinem unteren Ende mit einem in Axialrichtung teleskopartig verschiebbaren hohlen Ansatzkörper versehen, der bei Verwendung des Spulenhalters in Verbindung mit einer Doppeldraht-Zwirnspindel gegen das obere Einlaufende des Fadeneinlaufrohres der Spindel zur Anlage kommt, so daß ein Kontakt zu einer in der Höhenlage veränderlichen (Hohlachse) innerhalb des Adapters bzw. Spulenhalters gewährleistet ist.

Der erfindungsgemäße Spulenhalter wird im folgenden anhand der Zeichnung näher beschrieben. Es zeigen:
Fig. 1 einen Axialschnitt einer Ausführungsform des erfindungsgemäßen Spulenhalters;
Fig. 2 eine Detailansicht des verwendeten Gewinderohrs,
Fig. 3 eine perspektivische Ansicht des Spulenhalters mit zwei darauf aufgesteckten Spulen während des Aufsteckens auf einen Spulenträger einer Doppeldraht-Zwimspindel;
Fig. 4 einen Axialschnitt einer zweiten Ausführungsform eines Spulenhalters, und
Fig. 5 einen gegenüber der Darstellung von Fig. 4 um 90° versetzten Axialschnitt des Spulenhalters.

Der in Fig. 1 dargestellte Spulenhalter besteht aus zwei mittels einer Gewindehülse 3 verbundenen Gewinderohren 1 und 1', die innen und außen ein flaches Rundgewinde haben.

In das untere Ende des Gewinderohres 1' ist eine mit Außengewinde versehene Hülse 2' eingeschraubt, die als Hülsenstütze einen nach außen gerichteten Stützflansch 2 für eine Spulenhülse hat. In geeigneter Höhe ist auf das obere Gewinderohr 1 ein Zentrier- bzw. Zwischenring 10 aufgeschraubt.

In das obere Ende des oberen Gewinderohres 1 ist ein mit Außengewinde versehenes Kopfstück 4 eingeschraubt, das mit einer Hohlachse 5 versehen ist. Das Kopfstück weist an seinem in das Gewinderohr 1 eingeschraubten unteren Ende einen in Axialrichtung teleskopartig verschiebbaren hohlen Ansatzkörper 8 auf, der gegen die Kraft einer Feder 9 verschiebbar ist und die Form eines nach unten divergierenden Trichters hat. Dieser Trichter hat, wenn der erfindungsgemäße Spulenhalter in Verbindung mit einer Doppeldraht-Zwirnspindel benutzt wird, Kontakt zum oberen Einlaufende des Fadeneinlaufrohres 13 der Doppeldraht-Zwirnspindel. Ein mit dem teleskopartig verschiebbaren Ansatzkörper 8 versehener Spulenhalter ist für den Einsatz auf einer Doppeldraht-Zwirnspindel vorteilhaft, um beim Abziehen der Fäden von den Spulen die Fäden im Scheitelpunkt des Spulenhalterkopfes in diesen einlaufen zu lassen und den Faden weiterhin durch die Hohlachse des Kopfstückes dem Rotor der Doppeldraht-Zwirnspindel zuzuleiten.

Das Kopfstück 4 ist an seinem oberen Ende mit einer Rasteinrichtung zum lösbaren Einsetzen eines Einsatzrohres versehen. Die Rasteinrichtung ist mit einer gegen die Kraft einer Feder 6' in Radialrichtung verschiebbaren Rastlinke 6 versehen, die in eine Ringnut 7' am Außenumfang eines Einsatzrohrs 7 einzurasten vermag. Mittels dieses Einsatzrohrs 7 wird gemäß Fig. 3 die Handhabung des Spulenhalter mit darauf aufgesteckten Spulen 11 und 12 erleichtert. Das Einsatzrohr kann gleichzeitig eine Einlaufhilfe sein. Fig. 3 zeigt in schematischer Darstellung den Spulenträgerschutztopf 14 und das Fadeneinlaufrohr 13 einer Doppeldraht-Zwimspindei.

Die Figuren 4 und 5 zeigen einen Aufnahmekörper in Form eines in unterschiedlichen Längen arretierbaren Teleskoprohres 15, das einen oberen Rohrteil 16 umfaßt, das in ein unteres Rohrteil 17 eingeschoben ist. Das untere Rohrteil 17 ist mit mehreren im Abstand voneinander liegenden Öffnungen 18 zum Einrasten von mindestens einem vorzugsweise halbkugelförmigen Rastkörper 19 versehen, der an einer am unteren Ende des oberen Rohrteils 16 befindlichen elastischen Zunge 20 angebracht ist. Die einzelne Zunge 20 ist durch vom unteren Rand des Rohrteils 16 ausgehende Axialschnitte 21 gebildet bzw. seitlich begrenzt. Das obere Rohrteil 16 ist zumindest über einen Teil seiner Länge mit Aussengewinde 16 zum Aufschrauben eines Zentrier- oder Zwischenringes 10 versehen. In das Rohrteil 16 ist in Übereinstimmung mit der Ausführungsform gemäß Fig. 1 vereinfacht dargestellt ein Kopfstück 4 eingesetzt bzw. eingeschraubt, das auch entsprechend dem Kopfstück 4 gemäß Fig. 1 gestaltet sein kann.

In das untere Rohrteil 18 ist mittels Gewinde 2 ein Stützflansch 2 eingeschraubt.

In Abwandlung von der dargestellten Ausführungsform kann das Gewinderohr in Abhängigkeit davon, wie die Zusatzelemente geformt sind, mit Innen und Außengewinde oder nur mit Innen oder nur mit Außengewinde versehen sein.

## Patentansprüche

1. Spulenhalter, bestehend aus einem lose und herausnehmbar in einen Spulenträger einzusetzenden, rohrförmigen Aufnahmekörper, dessen unteres Ende mit einer radial vorstehenden Stütze für eine Spulenhülse versehen ist, dadurch gekennzeichnet, daß der Aufnahmekörper ein in der Länge veränderliches Rohrsystem ist.

2. Spulenhalter, nach Anspruch 1, dadurch gekennzeichnet, daß der Aufnahmekörper mindestens ein mit einem flachen Gewinde versehenes Gewinderohr (1, 1') enthält.

3. Spulenhalter nach Anspruch 2, dadurch gekennzeichnet, daß das Gewinderohr (1, 1 mit einem Innengewinde versehen ist.

4. Spulenhalter nach Anspruch 2 oder 3, dadurch gekennzeichnet, daß das Gewinderohr mit einem Außengewinde versehen ist.

5. Spulenhalter nach Anspruch 2, dadurch gekennzeichnet, daß das Gewinde ein Rundgewinde ist.

6. Spulenhalter nach Anspruch 3, dadurch gekennzeichnet, daß er zwei oder mehrere mit Innengewinde versehene Gewinderohre (1, 1') aufweist, die jeweils durch eine ein Außengewinde aufweisende Zwischenhülse (3) miteinander verbunden sind.

7. Spulenhalter nach Anspruch 2, dadurch gekennzeichnet, daß die untere Hülsenstütze (2) eine mit einem Außengewinde versehene Hülse (2') aufweist, die in das untere Ende des mit Innengewinde versehenen Gewinderohrs eingeschraubt ist.

8. Spulenhalter nach Anspruch 1, dadurch gekennzeichnet, daß der Aufnahmekörper ein in unterschiedlichen Längen arretierbares Teleskoprohr (15) ist.

9. Spulenhalter nach Anspruch 8, dadurch gekennzeichnet, daß das obere Rohrteil (16) des Teleskoprohes (15) ein Außengewinde (16) aufweist.

10. Spulenhalter nach Anspruch 2 oder 9, gekennzeichnet durch ein oder mehrere auf das Gewinderohr (1, 1', 16) aufschraubbaren Zentrier- oder Zwischenringe (10).

11. Spulenhalter nach einem der Ansprüche 1 bis 10 für eine Doppeldraht-Zwimspindel, gekennzeichnet durch ein in das obere Ende des Gewinderohrs (1, 1', 16) einschraubbares Kopfstück (4), das mit einer Hohlachse (5) versehen ist.

12. Spulenhalter nach Anspruch 11, dadurch gekennzeichnet, daß das Kopfstück (4) an seinem in das Gewinderohr (1, 1', 16) einschraubbaren unteren Ende einen in Axialrichtung teleskopartig verschiebbaren hohlen Ansatzkörper (8) aufweist.

13. Spulenhalter nach Anspruch 12, dadurch gekennzeichnet, daß der Ansatzkörper (8) gegen Federkraft (9) verschiebbar ist.

14. Spulenhalter nach Anspruch 12 oder 13, dadurch gekennzeichnet, daß der Ansatzkörper ein nach unten divergierender Trichter ist.

15. Spulenhalter nach Anspruch 11, dadurch gekennzeichnet, daß das Kopfstück (4) an seinem oberen Ende mit einer Rasteinrichtung zum lösbaren Einsetzen eines Einsatzrohrs (7) versehen ist.

16. Spulenhalter nach Anspruch 15, dadurch gekennzeichnet, daß die Rasteinrichtung eine gegen Federkraft (6') verschiebbare Rastklinke (6) aufweist und das Einsatzrohr (7) an seinem Außenumfang mit einer Ringnut (7') versehen ist.

## Claims

1. A bobbin holder, consisting of a tubular reception body which can be inserted loosely and removably into a bobbin carrier and the lower end of which is provided with a radially protruding support for a bobbin sleeve, characterised in that the reception body is a tube system which is variable in length.

2. A bobbin holder, according to Claim 1, characterised in that the reception body contains at least one threaded tube (1, 1') provided with a shallow thread.

3. A bobbin holder according to Claim 2, characterised in that the threaded tube (1, 1') is provided with an internal thread.

4. A bobbin holder according to Claim 2 or 3, characterised in that the threaded tube is provided with an external thread.

5. A bobbin holder according to Claim 2, characterised in that the thread is a round thread.

6. A bobbin holder according to Claim 3, characterised in that it has two or more threaded tubes (1, 1') which are provided with an internal thread and which are respectively connected together by an intermediate sleeve (3) which has an external thread.

7. A bobbin holder according to Claim 2, characterised in that the lower sleeve support (2) has a sleeve (2') which is provided with an external thread and which is screwed into the lower end of the threaded tube which is provided with an internal thread.

8. A bobbin holder according to Claim 2, characterised in that the reception body is a telescopic tube (15) which is arrestable at different lengths.

9. A bobbin holder according to Claim 8, characterised in that the upper tube part (16) of the telescopic tube (15) has an external thread (16).

10. A bobbin holder according to Claim 2 or 9, characterised by one or more centering or intermediate rings (10) which can be screwed onto the threaded tube (1, 1', 16).

11. A bobbin holder according to one of Claims 1 to 10 for a two-for-one twisting spindle, characterised by a head piece (4) which can be screwed into the upper end of the threaded tube (1, 1', 16) and which is provided with a hollow shaft (5).

12. A bobbin holder according to Claim 1, characterised in that the head piece (4) has, at its lower end which can be screwed into the threaded tube (1, 1', 16) a hollow extension body (8) which can be displaced telescopically in the axial direction.

13. A bobbin holder according to Claim 12, characterised in that the extension body (8) is displaceable against spring force (9).

14. A bobbin holder according to Claim 12 or 13, characterised in that the extension body is a funnel which diverges downwardly.

15. A bobbin holder according to Claim 11, characterised in that the head piece (4) is provided, at its upper end, with a detent mechanism for the releasable insertion of an insert tube (7).

16. A bobbin holder according to Claim 15, characterised in that the detent mechanism has a detent pawl (6) which is displaceable against spring force (6') and the insert tube (7) is provided at its outer circumference with an annular groove (T).

## Revendications

1. Porte-bobines, se composant d'un corps de support de forme tubulaire, à introduire de manière lâche et extractible dans un porte-bobines, dont l'extrémité inférieure est pourvue d'un appui radialement proéminent pour un tube de bobine, caractérisé en ce que le corps de support est un système tubulaire de longueur modifiable.

2. Porte-bobines selon la revendication 1, caractérisé en ce que le corps de support contient au moins un tube fileté (1, 1_{'}) pourvu d'un filetage plat.

3. Porte-bobines selon la revendication 2, caractérisé en ce que le tube fileté (1, 1') est pourvu d'un taraudage.

4. Porte-bobines selon la revendication 2 ou 3, caractérisé en ce que le tube fileté est pourvu d'un filetage extérieur.

, 5. Porte-bobines selon la revendication 2, caractérisé en ce que le filetage est un filetage rond.

6. Porte-bobines selon la revendication 3, caractérisé en ce qu'il présente deux ou plusieurs tubes filetés (1, 1') pourvus d'un taraudage, chaque fois reliés entre eux au moyen d'une douille intermédiaire (3) présentant un filetage extérieur.

7. Porte-bobines selon la revendication 2, caractérisé en ce que l'appui inférieur (2) de douille présente une douille (2_{'}) pourvue d'un filetage extérieur, qui est vissée dans l'extrémité inférieure du tube fileté pourvu d'un taraudage.

8. Porte-bobines selon la revendication 1, caractérisé en ce que le corps de support est un tube télescopique (15) blocable à des longueurs différentes.

9. Porte-bobines selon la revendication. 8, caractérisé en ce que la partie tubulaire supérieure (16) du tube télescopique (15) présente un filetage extérieur (16).

10. Porte-bobines selon la revendication 2 ou 9, caractérisé par une ou plusieurs bagues de centrage ou bagues intermédiaires (10) vissables sur le tube fileté (1,1', 16).

11. Porte-bobines selon l'une des revendications 1 à 10, pour broche de retordoir à double torsion, caractérisé par une pièce de tête (4) vissable dans l'extrémité supérieure du tube fileté (1, 1', 16) et pourvue d'un axe creux (5).

12. Porte-bobines selon la revendication 11, caractérisé en ce que la pièce de tête (4) représente sur son extrémité inférieure, vissable dans le tube fileté (1, 1', 16), un corps d'embase (8) creux, mobile télescopiquement en direction axiale.

13. Porte-bobines selon la revendication 12, caractérisé en ce que le corps d'embase (8) est déplaçable contre la force d'un ressort (9).

14. Porte-bobines selon la revendication 12 ou 13, caractérisé en ce que le corps d'embase est un entonnoir divergent vers le bas.

15. Porte-bobines selon la revendication 11, caractérisé en ce que la pièce de tête (4) est pourvue à son extrémité supérieure d'un dispositif d'encliquetage servant à introduire de manière démontable un tube d'insertion (7).

16. Porte-bobines selon la revendication 15, caractérisé en ce que le dispositif d'encliquetage présente un cliquet d'encliquetage (6) déplaçable contre la force d'un ressort (6_{'}) et que le tube d'insertion (7) est pourvu à sa périphérie extérieure d'une gorge annulaire (7_{'}).
